# EUROPÄISCHE PATENTSCHRIFT

(11) **EP 1 177 565 B1**
(45) Veröffentlichungstag und Bekanntmachung des Hinweises auf die Patenterteilung: **09.07.2003**
(21) Anmeldenummer: 00936710.3
(22) Anmeldetag: 04.05.2000
(51) Int. Cl.: H01H 1/02, H01H 50/16, H01H 50/04, H01H 50/14, H01H 49/00

(54) **ELEKTROMAGNETISCHES RELAIS UND VERFAHREN ZU DESSEN HERSTELLUNG**
ELECTROMAGNETIC RELAY AND METHOD FOR THE PRODUCTION THEREOF
RELAIS ELECTROMAGNETIQUE ET SON PROCEDE DE FABRICATION

(30) Priorität: 07.05.1999 DE 19921254
(43) Veröffentlichungstag der Anmeldung: 06.02.2002
(73) Patentinhaber: TYCO Electronics Logistics AG, 9323 Steinach (CH)
(72) Erfinder: KERN, Josef, D-13629 Berlin (DE)
(74) Vertreter: Hirsch, Peter, Dipl.-Ing.
(86) Internationale Anmeldenummer: EP0003991
(87) Internationale Veröffentlichungsnummer: WO00068963

(56) Entgegenhaltungen:
- EP-A- 0 396 098
- US-A- 2 528 086
- US-A- 3 784 941
- US-A- 4 044 322

## Beschreibung

Die Erfindung betrifft ein Relais gemäß Oberbegriff des Anspruchs 1 und ein Verfahren zu seiner Herstellung.

Relais sind üblicherweise aus Einzelteilen aus verschiedenen Werkstoffen zusammengesetzt. So wird weichmagnetisches Eisen für die Teile des Magnetkreises und kupferhaltige, elektrisch leitfähige Werkstoffe für Teile des Last- und Erregerkreises verwendet. Hinzu kommen Kunststoffteile, die als Isolierteile oder als Trägerteile dienen. Für die Herstellung eines solchen Relais sind viele Fertigungs-, Montage- und Verbindungsschritte vonnöten, die eine hohe Investition in die Fertigungsmittel erfordern und hohe Herstellungskosten verursachen.

Ein Relais gemäß Oberbegriff des Anspruchs 1 ist aus der US-A-4 044 322 sowie auch aus der US-A-3 784 941 bekannt. Bei diesem Stand der Technik besteht einerseits die Spulenwicklung aus Kunststoff, der Kern besteht aus massivem Metall, und der aus einem beweglichen Teil und einer Blattfeder gebildete Anker besteht ebenfalls aus einem metallischen Werkstoff.

Aufgabe der vorliegenden Erfindung ist es daher, ein Relais zu schaffen, das mit wenigen Einzelteilen, wenigen verschiedene Werkstoffen und wenigen Fertigungsschritten auskommt, das die Merkmale des Anspruchs 1 aufweist.

Erfindungsgemäß wird dies durch ein Relais gelöst, das die Merkmale des Anspruchs 1 aufweist.

Ein solches Relais ist vorteilhaft, weil neben dem Spulenkörper auch die Kernanordnung aus Kunststoff hergestellt ist und die gewünschten Eigenschaften durch die Zusetzung eines ferromagnetischen Anteils erreicht werden.

In einer günstigen Variante wird als Kunststoff ein Polymer verwendet, für die zugesetzten Materialien ein Pulver, nämlich ein Eisenpulver, um ferromagnetische Eigenschaften zu erhalten, und beispielsweise ein Silberpulver, um elektrisch leitfähige Eigenschaften zu erhalten.

Besonders niedrige Herstellungskosten sind erreichbar, wenn für die Anschlußelemente ein nicht oder schwach leitender Kunststoff verwendet wird, der mit einer Metallschicht überzogen ist. Bei Verwendung eines Kunststoffes mit elektrisch leitfähigen Eigenschaften erweist es sich vorteilhaft, wenn die Anschlüsse mit metallischen Schichten überzogen sind, die beispielsweise in einem galvanischen Verfahren hergestellt sind, denn dadurch verbessert sich die Löt- und Verbindungsfähigkeit der Anschlüsse. Dieses Verfahren kann auch für einen vorteilhaften metallischen Überzug der Kontaktbereiche des Lastkreises angewandt werden.

Die Herstellung eines erfindungsgemäßen Relais ist besonders einfach, wenn als formgebendes Verfahren ein Mehrkomponenten-Spritzgießverfahren gewählt wird.

Ein weiterer Vorteil ergibt sich, wenn der Anker beziehungsweise ein Ankerträger über ein filmscharnierartiges Federelement mit dem Spulenkörper verbunden ist, denn dadurch wird eine Ankerrückstellfeder überflüssig. Dies ist auch deshalb vorteilhaft, weil so die Ankerbaugruppe bei der Herstellung des Relais nach dem Wickeln einer Spule umgeklappt und mit Nasen an den Lastkreisanschlußelementen verrastet werden kann.

Zur Verbesserung des Schaltverhaltens ergibt sich eine vorteilhafte Ausgestaltung, wenn der Schaltstrecke des Relais ein Leistungshalbleiter parallel geschaltet ist, der beim Ausschalten einer induktiven Last den Lichtbogen löscht, während im geschlossenen Zustand der Hauptstrompfad über die niederohmigen Kontakte des Relais läuft.

Weitere Einzelheiten und Ausgestaltungen der Erfindung sind in den Unteransprüchen angegeben.

Die Erfindung wird nachfolgend an einem Ausführungsbeispiel anhand der Zeichnungen näher erläutert. Es zeigt:
- Figur 1A bis 1D: ein erfindungsgemäßes Relais in verschiedenen Herstellungsphasen in einer perspektivischen Ansicht,
- Figur 2: den Relaisgrundkörper von Figur 1A in einem Längsschnitt,
- Figur 3: das Relais von Figur 1D in einem Längsschnitt und
- Figur 4: ein weiteres Ausführungsbeispiel eines erfindungsgemäßen Relais in einer perspektivischen Ansicht.

In den Figuren 1A bis 1D ist die Herstellung eines erfindungsgemäßen Relais dargestellt, indem das Relais in verschiedenen Phasen der Herstellung gezeigt ist.

In einem ersten Fertigungsschritt wird aus einem isolierenden Kunststoff ein Spulenkörper 1 gespritzt, der einen ersten und einen zweiten Spulenkörperflansch 2 und 3 aufweist. An dem ersten Spulenkörperflansch 2 ist ein Ankerträger 5 angeformt. Dieser erstreckt sich in einer Verlängerung des ersten Spulenkörperflansches 2.

In einem zweiten Fertigungsschritt, dessen Ergebnis Figur 1B zeigt, ist der Kunststoff, wie er auch im ersten Fertigungsschritt verwendet wurde, mit einem ferromagnetischen Pulver gefüllt. Mit diesem Material wird der von dem Spulenkörper 1 umschlossene Raum ausgespritzt, so daß sich ein Kern 6 ergibt. Außerdem sind mit diesem Werkstoff mit dem Kern 6 eine Kernanordnung bildende Jochschenkel 7 und ein Anker 14 angespritzt.

In einem dritten Fertigungsschritt, dargestellt in Figur 1C, werden die elektrisch leitfähigen Teile angeformt. Diese bestehen aus einem mit einem elektrisch leitfähigen Pulver gefüllten Kunststoff. Auch dieser Herstellungsschritt erfolgt im Spritzgießverfahren. Es entstehen die Lastkreisanschlüsse 8 sowie die Spulenanschlüsse 9. Jeweils ein Abschnitt der Lastkreisanschlüsse 8 bildet einen Festkontakt 15. Außerdem ist im vorliegenden Ausführungsbeispiel eine Kontaktbrücke 10 an den Anker 14 beziehungsweise den Ankerträger 5 angespritzt. Zur Verbesserung der Leitfähigkeit können die stromführenden Kunststoffe an der Oberfläche chemisch oder galvanisch mit einer Metallschicht beschichtet sein.

In einem vierten Herstellungsschritt wird eine Spule 11 auf den Spulenkörper 1 gewickelt und die Wicklungsenden mit Wicklungsanschlußstiften 13 der Spulenanschlüsse 9 verbunden. Nun wird der Ankerträger 5 mit dem Anker 14 und der Kontaktbrücke 10 um ca. 90° umgeklappt und mit zwei Kanten an seinem freien Ende an zwei Rastnasen 12, die an den Lastkreisanschlüssen 8 angeformt sind, verrastet. So ist Bewegung des Ankers 14 in zwei Richtungen eingeschränkt, einerseits durch die Rastnasen 12 und andererseits durch die beiden an die Lastkreisanschlüsse 8 angeformten Festkontakte 15. Die Rastnasen 12 sind so angebracht, daß dem Anker 14 noch genügend Spielraum für die Ankerbewegung beim Schaltvorgang bleibt. Durch das Umklappen um 90° des Ankerträgers 5 bringt ein Federelement 4, durch das der erste Spulenkörperflansch 2 und der Ankerträger 5 verbunden sind, eine Rückstellkraft auf, die den Anker 14 in eine geöffnete Position vorspannt.

Um einen sicheren Kontakt zwischen der Kontaktbrücke 10 und den Festkontakten 15 zu gewährleisten, müssen Fertigungstoleranzen, die sich sowohl auf die Festkontakte 15 wie auch auf die Kontaktbrücke 10 auswirken, ausgeglichen werden. Dazu sind in dem Ankerträger 5 Längsschlitze 16 vorgesehen. Hierdurch ergeben sich auf dem Ankerträger 5 zwei Arme 17, die durch die Längsschlitze 16 von einem mittleren Bereich des Ankerträgers 5 und dem Anker 14 getrennt sind. Die Kontaktbrücke 10 hat die Form eines U, wobei die zwei Endschenkel des U auf den Armen 17 des Ankerträgers 5 liegen und der Querschenkel diese beiden Arme miteinander verbindet.

Das die Rückstellkraft aufbringende Federelement 4 und dessen Wirkprinzip ist in der Figur 2, die ein erfindungsgemäßes Relais nach dem ersten Fertigungsschritt im Längsschnitt zeigt, und in der Figur 3, die das fertig montierte Relais im Längsschnitt zeigt, gut zu erkennen.
Bei Erregung der Spule 11 wird der Anker 14 von den Jochschenkeln 7 angezogen und bewegt sich in eine geschlossenen Position. In dieser Position wird durch die Kontaktbrücke 10 eine Verbindung zwischen den beiden Lastkreisanschlüssen 8 hergestellt.

Eine Weiterbildung eines erfindungsgemäßen Relais zeigt Figur 4. Bei diesem Relais ist zum Schalten größerer Lasten ein zusätzlicher Leistungstransistor 18 an dem zweiten Spulenkörperflansch 3 angeordnet und eingespritzt. Er übernimmt die Stromführung des Lastkreises während des Öffnungs- bzw. des Schließvorganges des Relais und ist parallel zu der Schaltstrecke über die Kontaktbrücke 10 geschaltet. Der Leistungstransistor 18, der beispielsweise als Feldeffekttransistor ausgeführt sein kann, übernimmt das Schalten der Last und die Kontaktbrücke 10 das niederohmige Führen des Laststromes im durchgeschalteten Zustand. Dadurch wird vermieden, daß bei hohen Schaltströmen der Schaltlichtbogen die Kontaktoberflächen beschädigt, während dies bei kleinen Schaltströmen keine Gefahr darstellt.

In dieser Ausführungsform erfolgt die Wärmeableitung des Leistungstransistors 18 vorteilhaft durch eine direkte Ankoppelung des Transistors an die Fläche des Spulenkörperflansches 3 und des Jochschenkels 7.

Die Erfindung ist auch dann verwirklicht, wenn nur teilweise Teile aus Kunststoff sind, zum Beispiel zur Verbesserung des Magnetflusses die Kernanordnung 6 aus einem Metallteil besteht oder Kontaktteile aus Metall eingespritzt sind.

## Patentansprüche

1. Relais mit
- einem Spulenkörper (1) aus einem isölierenden Kunststoff,
- einer Kernanordnung (6, 7),
- einem Anker (14),
- mindestens einem Festkontakt (15) und einem nit dem Anker (14) gekoppelten beweglichen Kontakt (10),
- einer Spulenwicklung (11) und
- Anschlußelementen (9, 8) für die Spule (11) und den Lastkreis mit dem mindestens einen Festkontakt (15) und dem beweglichen Kontakt (10),
wobei neben dem Spulenkörper (1) mindestens ein weiteres der elektrisch und/oder magnetisch leitenden Teile, außer der Spulenwicklung, ebenfalls aus Kunststoff besteht,
**dadurch gekennzeichnet, daß** die Kernanordnung (6, 7) aus einem einen ferromagnetischen Anteil enthaltenden Kunststoff besteht, und/oder
daß der Anker (14) aus einem einen ferronagretischen Anteil enthaltenden Kunststoff besteht.

2. Relais nach Anspruch 1,
**dadurch gekennzeichnet,**
**daß** die Kontakte (10, 15) aus einem einen elektrisch leitfähigen Anteil enthaltenden Kunststoff bestehen.

3. Relais nach Anspruch 1,
**dadurch gekennzeichnet,**
**daß** die Anschlubelemente (8, 9) aus einem einen elektrisch leitfähigen Anteil enthaltenden Kunststoff bestehen.

4. Relais nach einem oder mehreren der Ansprüche 1 bis
**dadurch gekennzeichnet,**
**daß** der verwendate Kunststoff ein Polymer ist.

5. Relais nach einem dsr Ansprüche 1 bis 4,
**dadurch gekennzeichnet,**
**daß** die Anschlußelemente (8, 9) sowie die Kontakte (10, 15) zumindest teilweise mit einer Metallschicht überzogen sind.

6. Relais nach Anspruch 1,
**dadurch gekennzeichnet,**
**daß** ein Ankerträger (5) durch ein filmscharnierartiges Federelement (4) mit dem Spulenkörper (1) verbunden ist wodurch der durch den Ankerträger (5) gehaltene Anker (14) in eine geöffnete Position vorgespannt ist.

7. Relais nach Anspruch 6,
**dadurch gekennzeichnet,**
**daß** an die Lastkreisanschlüsse (8) Rastnasen (12) angeformt sind, die mit einer Ankerbaugruppe, bestehend aus dem Ankerträger (5), dem Anker (14) und dem beweglichen Kontakt (10), insinandergreifende Rastelemente bilden.

8. Relais nach Anspruch 1,
**dadurch gekennzeichnet,**
**daß** der bewegliche Kontakt (10) eine Kontaktbrücke ist, die mit zwei Festkontakten (15) zusammenwirkt.

9. Relais nach Anspruch 8
**dadurch gekennzeichnet,**
**daß** eine Ankerbaugruppe, bestehend aus einem Ankerträger (5), dem Anker (14) und der Kontaktbrücke (10), in der Nähe eines freien Ankerendes zwei Längsschlitze (16) aufweist, wobei die Kontaktbrücke (10) so angetormt ist, daß zwei Arme (19) der Kontaktbrücke (10) auf jeweils außen liegenden Abschnitten (17) der Ankerbaugruppe liegen und durch die Längsschlitze (16) von dem mittleren Abschnitt getrennt sind.

10. Relais nach Anspruch 1,
**dadurch gekennzeichnet,**
**daß** ein Leistungshalbleiter (18) parallel zu der Schaltstrecke des Relais geschaltet ist.

11. Relais nach Anspruch 9,
**dadurch gekennzeichnet,**
**daß** der Leistungshalbleiter (18) mechanisch unmittelbar mit dem Relais verbunden ist.

12. Relais nach Anspruch 10 oder 11,
**dadurch gekennzeichnet,**
**daß** der Leistungshalbleiter (18) ein Feldeffekttransistor ist.

13. Verfahren zur Herstellung eines Relais nach einem der Ansprüche 1 bis 12,
**dadurch gekennzeichnet, daß** die folgenden Fertigungsschritte ausgeführt werden:
- Formen eines Spulenkörpers (1) aus einem isolierenden Kunststoff,
- Hinzufügen einer Kernanordnung (6, 7) und eines Ankers (14),
- Hinzufügen von mindestens einem Festkontakt (15), einem beweglichen Kontakt (10) und von Anschlußelementen (8, 9),
wobei die im zweiten und dritten Fertigungsschritt hinzugefügten Elemente auf das jeweils im vorhergehenden Schritt entstandene Formteil aufgebracht werden und neben dem Spulenkörper (1) mindestens die Kernanordnung (6, 7) und/oder der Anker aus Kunststoff geformt wird.

14. Verfahren nach Anspruch 13,
**dadurch gekennzeichnet, daß** der letztgenannte Fertigungsschritt vor dem Hinzufügen von Kernanordnung und/oder Anker ausgeführt wird.

15. Verfahren zur Herstellung eines Relais nach Anspruch 13 oder 14
**dadurch gekennzeichnet, daß** nach Ausführung der Fertigungsschritte gemäß Anspruch 13 und zumindest dem Wickeln der Spule (11) als weiterem Fertigungsschritt eine Ankerbaugruppe mit einem Ankerträgar (5), dem Anker (14) und dem beweglichen Kontakt (10), die eine annähernd gerade Verlängerung eines Spulenkörperflansches (2) bildet, durch Biegen in eine Position gebracht wird, in der ein freies Ankerende in unmittelbarer Nähe das anderen Spulenkörperflansches (3) zu liegen kommt und dort durch Einrasten gehalten wird.

16. Verfahren nach Anspruch 13 bis 15,
**dadurch gekennzeichnet,**
**daß** es sich bei den forogebsnden Verfahren zur Herstellung der Kunststoffteile um ein Spritzgießverfahren handelt.

17. Verfahren nach Anspruch 13 bis 16,
**dadurch gekennzeichnet, daß** in einem weiteren Fertigungsschritt die Anschlußelemente (8, 9) und die Kontakte (10, 15) mit einer Metallschicht überzogen werden.

## Claims

1. A relay having
a coil member (1) of an insulating plastics material,
a core arrangement (6, 7),
an armature (14),
at least one stationary contact member (15) and one movable contact member (10) coupled to the armature (14),
a coil winding (11) and
connection elements (9, 8) for the coil (11) and the load circuit with the at least one stationary contact member (15) and the movable contact member (10),
wherein, in addition to the coil member (1), at least one more of the electrically and/or magnetically conductive parts, apart from the coil winding, likewise consists of plastics material,
**characterised in that** the core arrangement (6, 7) consists of a plastics material with a ferromagnetic content, and/or
the armature (14) consists of a plastics material with a ferromagnetic content.

2. A relay according to claim 1,
**characterised in that**
the contact members (10, 15) consist of a plastics material with an electrically conductive content.

3. A relay according to claim 1.
**characterised in that**
the connection elements (8, 9) consist of a plastics material with an electrically conductive content.

4. A relay according to one or more of claims 1 to 3,
**characterised in that**
the plastics material used is a polymer.

5. A relay according to one of claims 1 to 4,
**characterised in that**
the connection elements (8, 9) and the contact members (10, 15) are at least partially covered with a metal layer.

6. A relay according to claim 1,
**characterised in that**
an armature support (5) is connected with the coil member (1) by an integral hinge-type spring element (4), whereby the armature (14) held by the armature support (5) is preloaded into an open position.

7. A relay according to claim 6,
**characterised in that**
latching lugs (12) are formed on the load circuit connections (8), which latching lugs form interlocking latching elements with an armature assembly, consisting of the armature support (5), the armature (14) and the movable contact member (10).

8. A relay according to claim 1,
**characterised in that**
the movable contact member (10) is a contact bridge, which cooperates with two stationary contact members (15).

9. A relay according to claim 8,
**characterised in that**
an armature assembly, consisting of an armature support (5), the armature (14) and the contact bridge (10), comprises two longitudinal slots (16) in the vicinity of a free armature end, the contact bridge (10) being so formed that two arms (19) of the contact bridge (10) lie on in each case outside portions (17) of the armature assembly and are separated from the central portion by the longitudinal slots (16).

10. A relay according to claim 1,
**characterised in that**
a power semiconductor (18) is connected in parallel with the relay contact gap.

11. A relay according to claim 9,
**characterised in that**
the power semiconductor (18) is connected mechanically directly to the relay.

12. A relay according to claim 10 or 11,
**characterised in that**
the power semiconductor (18) is a field effect transistor.

13. A method of producing a relay according to one of claims 1 to 12,
**characterised in that** the following manufacturing steps are performed:
moulding a coil member (1) from an insulating plastics material,
adding a core arrangement (6, 7) and an armature (14),
adding at least one stationary contact member (15), one movable contact member (10) and connection elements (8, 9),
wherein the elements added in the second and third manufacturing steps are applied to the moulding produced in each case in the preceding step and, in addition to the coil member (1), at least the core arrangement (6, 7) and/or the armature is moulded from plastics material.

14. A method according to claim 13,
**characterised in that** the last-mentioned manufacturing step is performed prior to the addition of the core arrangement and/or armature.

15. A method of producing a relay according to claim 13 or 14,
**characterised in that**, after performing the manufacturing steps according to claim 13 and at least winding of the coil (11), as a further manufacturing step an armature assembly having an armature support (5), the armature (14) and the movable contact member (10), which assembly forms an approximately straight extension of a coil member flange (2), is brought into a position by bending in which a free armature end comes to lie in the immediate vicinity of the other coil member flange (3) and is held there by latching.

16. A method according to claims 13 to 15,
**characterised in that**
the shaping method for producing the plastics parts is an injection moulding process.

17. A method according to claims 13 to 16,
**characterised in that**, in a further manufacturing step, the connection elements (8, 9) and the contacts (10, 15) are covered with a metal layer.

## Revendications

1. Relais, comportant
un corps de bobine (1) composé d'un plastique isolant,
un ensemble de noyau (6, 7),
une armature (14),
au moins un contact fixe (15) et un contact mobile (10) couplé à l'armature (14),
un enroulement de bobine (11), et
des éléments de raccordement (9, 8) pour la bobine (11) et le circuit de charge, avec le au moins un contact fixe (15) et le contact mobile (10),
au moins un autre des éléments électriquement et/ou magnétiquement conducteurs, à l'exception de l'enroulement de la bobine, étant également composé de plastique, en plus du corps de la bobine (1),
**caractérisé en ce que** l'ensemble de noyau (6, 7) est composé d'un plastique comportant une substance ferromagnétique, et/ou
**en ce que** l'armature (14) est composée d'un plastique contenant une substance ferromagnétique.

2. Relais selon la revendication 1,
**caractérisé en ce que**
les contacts (10, 15) sont composés d'un plastique contenant une substance conductrice d'électricité.

3. Relais selon la revendication 1,
**caractérisé en ce que**
les éléments de raccordement (8, 9) sont composé d'un plastique contenant une substance conductrice d'électricité.

4. Relais selon l'une ou plusieurs des revendications 1 à 3,
**caractérisé en ce que**
le plastique utilisé est un polymère.

5. Relais selon l'une des revendications 1 à 4,
**caractérisé en ce que**
les éléments de raccordement (8, 9) et les contacts (10, 15) sont au moins partiellement recouverts d'une couche métallique.

6. Relais selon la revendication 1,
**caractérisé en ce que**
un support d'armature (5) est relié au corps de bobine (1) par un élément de ressort du type charnière vive (4), l'armature (14) supportée par le support d'armature (5) étant ainsi poussée dans une position ouverte.

7. Relais selon la revendication 6,
**caractérisé en ce que**
des pattes de verrouillage (12) sont agencées sur les raccordements du circuit de charge (8), constituant des éléments de verrouillage à engagement mutuel avec un module d'armature, comprenant le support d'armature (5), l'armature (4) et le contact mobile (10).

8. Relais selon la revendication 1,
**caractérisé en ce que**
le contact mobile (10) et constitué par un pont de contact, coopérant avec deux contacts fixes (15).

9. Relais selon la revendication 8,
**caractérisé en ce que**
un module d'armature, comprenant le support d'armature (5), l'armature (14) et le pont de contact (10), comporte près d'une extrémité d'armature libre deux fentes longitudinales (16), le pont de contact (10) étant agencé de sorte que deux bras (19) du pont de contact (10) reposent sur deux sections respectivement externes (17) du module d'armature et sont séparées de la section centrale par les fentes longitudinales (16).

10. Relais selon la revendication 1,
**caractérisé en ce que**
un semi-conducteur de puissance (18) est monté parallèlement à la section de commutation du relais.

11. Relais selon la revendication 9,
**caractérisé en ce que**
le semi-conducteur de puissance (18) est relié au relais par une liaison mécanique directe.

12. Relais selon les revendications 10 ou 11,
**caractérisé en ce que**
le semi-conducteur de puissance (18) est un transistor à effet de champ.

13. Procédé de fabrication d'un relais selon l'une des revendications 1 à 12,
**caractérisé en ce qu'**il englobe les étapes ci-dessous:
formation d'un corps de bobine (1) à partir d'un plastique isolant,
addition d'un ensemble de noyau (6, 7) et d'une armature (14),
addition d'au moins un contact fixe (15), d'un contact mobile (10) et d'éléments de raccordement (8, 9),
les éléments ajoutés au cours des deuxième et troisième étapes de fabrication étant respectivement agencés sur la pièce moulée au cours de l'étape précédente, et, en plus du corps de bobine (1), au moins l'ensemble de noyau (6, 7) et/ou l'armature étant moulés à partir de plastique.

14. Procédé selon la revendication 13,
**caractérisé en ce que**
la dernière étape de fabrication citée est réalisée avant l'addition de l'ensemble de noyau et/ou de l'armature.

15. Procédé de fabrication d'un relais selon les revendications 13 ou 14,
**caractérisé en ce qu'**après l'exécution des étapes de fabrication selon la revendication 13, en particulier après l'enroulement de la bobine (11), un module d'armature, comportant un support d'armature (5), l'armature (14) et le contact mobile (10) constituant un prolongement pratiquement droit d'une bride du corps de la bobine (21) est amené au cours d'une étape de fabrication suivante par flexion dans une position, dans laquelle une extrémité libre de l'armature est agencée à proximité immédiate de l'autre bride du corps de la bobine (3) et y est retenue par encliquetage.

16. Procédé selon les revendications 13 à 15,
**caractérisé en ce que**
le procédé de moulage servant à la fabrication des éléments plastiques est un procédé de moulage par injection.

17. Procédé selon les revendications 13 à 16,
**caractérisé en ce qu'**au cours d'une étape de fabrication ultérieure, les éléments de raccordement (8, 9) et les contacts (10, 15) sont revêtus d'une couche métallique.
